# EUROPÄISCHE PATENTSCHRIFT

(11) **EP 1 734 190 B1**
(45) Veröffentlichungstag und Bekanntmachung des Hinweises auf die Patenterteilung: **29.04.2009**
(21) Anmeldenummer: 06010564.0
(22) Anmeldetag: 23.05.2006
(51) Int. Cl.: E01C 19/38, E02D 3/046

(54) **Vorrichtung zum Bearbeiten von Strassenbauflächen**
Device for the treatment of road surfaces
Dispositif pour le traitement des surfaces routières

(30) Priorität: 24.05.2005 DE 102005024469
(43) Veröffentlichungstag der Anmeldung: 20.12.2006
(73) Patentinhaber: Nacken, Hubert, 78256 Steisslingen (DE)
(72) Erfinder: Nacken, Hubert, 78256 Steisslingen (DE)
(74) Vertreter: Weiss, Peter

(56) Entgegenhaltungen:
- DE-A1- 4 400 282
- DE-A1- 10 105 480
- DE-B- 1 264 349
- US-A- 3 592 111

## Beschreibung

Die Erfindung betrifft eine Vorrichtung zum Bearbeiten von Strassenbauflächen, insbesondere Bankettfertiger, mit zumindest zwei Einbauwerkzeugen welche miteinander verbunden und an einem Ausleger angeordnet sind.

### STAND DER TECHNIK

Beim Strassenbau müssen sowohl die eigentliche Strassenbaufläche als auch das benachbarte Bankett bearbeitet werden. Als Bankett ist dabei ein Randstreifen aus nicht gebundenem Material zu verstehen, während der eigentliche Strassenstreifen in der Regel aus Asphalt oder Bitumen besteht. Ein Bankettfertiger ist beispielsweise in der DE 31 01 216 C2 beschrieben.

Ein Strassenfertiger findet sich in der DE 29 41 017 A1. In dieser Schrift wird auch ausgeführt, dass es sich bei den Einbauwerkzeugen von derartigen Vorrichtungen in der Regel um Rüttelplatten oder Andrückplatten handelt.

Sowohl Strassenflächen als auch Bankettflächen haben oftmals unterschiedliche Breiten. Das bedeutet, dass der entsprechende Fertiger entweder mehrmals diese Flächen bearbeiten muss oder eine Breite des Einbauwerkzeugs veränderbar ist. In der DE-OS 24 48 665 wird eine Vorrichtung zur stufenlosen Verstellung der Arbeitsbreite von Strassenfertigern beschrieben. Dabei sind einer Hauptbohle seitlich ausfahrbare Verstellbohlen zugeordnet.

In der DE-OS 18 09 886 wird ein Doppelfertiger beschrieben, bei dem zwei Traktorteile seitlich nebeneinander starr durch eine lösbare Verbindungskonstruktion gekoppelt sind. Ebenfalls sind ihre Einbauwerkzeuge durch Verbindungsorgane miteinander verbunden. Dies ergibt jedoch nur eine sehr starre und auf eine bestimmte vorgegebene Breite begrenzte Anordnung.

Die DE 101 05 480 A1 beschreibt weiterhin eine Erdreich- und/oder Schüttgutverdichtungsvorrichtung mit einer Ankuppelvorrichtung und mindestens zwei Rüttelmodulen, wobei der Abstand zwischen den Rüttelmodulen variierbar ist.

Auch die US 3,592,111 offenbart eine Vorrichtung zum Bearbeiten von Strassenflächen mit zumindest zwei Einbauwerkzeuge, die miteinander verbunden sind.

Nachteilig bei den o. g. Vorrichtungen ist doch, dass die Einbauwerkzeuge bei Verstellung der Arbeitsbreite nicht in einer zueinander vorgegebenen Lage gehalten werden können. Bei einer Verstellung der Arbeitsbreite wird die gesamte Ausrichtung der Einbauwerkzeuge verstellt, was unerwünscht ist.

Die DE 1 264 349 hat einen selbstfahrenden Rüttelverdichter mit mehreren an der Frontseite eines Trägerfahrzeuges in einer Reihe nebeneinander angeordneten Rüttelplatten, welche mittels elastischer Verbindungsglieder an mindestens einem mit dem Trägerfahrzeug heb- und senkbar verbundenen Träger aufgehängt sind.

Ein weiteres Verdichtungsgerät wird in der DE 44 00 282 A1 beschrieben, bei welcher eine Gleitplatte aus zwei Teilen besteht, welche im Winkel zueinander verstellbar und auswechselbar sind. Damit können zwar planebene Flächen, insbesondere Kantenbereiche und Seitenflanken verdichtet werden, jedoch wird bei einer Verstellung der Arbeitsbreite auch die sonstige Ausrichtungen der Gleitplatte verstellt.

### AUFGABE DER ERFINDUNG

Aufgabe der vorliegenden Erfindung ist es, eine Vorrichtung der o.g. Art zu schaffen, mit der unterschiedlichen Arbeitsbreiten ohne Abstufung Rechnung getragen werden kann und die wesentlich flexibler einsetzbar ist. Darüber hinaus sollen die Einbauwerkzeuge bei Verstellung der Arbeitsbreite in einer vorgegebenen Lage gehalten werden können.

### LÖSUNG DER AUFGABE

Zur Lösung der Aufgabe führt, dass die Einbauwerkzeuge gelenkig an einem Tragbalken angeordnet sind und parallel zum Tragbalken eine Verbindungsstange gelenkig mit den Einbauwerkzeugen verbunden ist, wobei Tragbalken und Verbindungsstange ein Parallelogramm ausbilden.

Die Anordnung der Einbauwerkzeuge an dem Ausleger bringt diese in eine gewünschte Lage gebracht werden, d.h., mit den Einbauwerkzeugen kann hinter dem Trägerfahrzeug oder neben dem Trägerfahrzeug gearbeitet werden.

Der Tragbalken wiederum kann in Fahrtrichtung steiler oder weniger steil angestellt werden, wodurch eine Arbeitsbreite der Einbauwerkzeuge ohne Abstufung wählbar ist. Die grösste Arbeitsbreite ergibt sich dann, wenn der Tragbalken quer zur Fahrtrichtung angestellt ist. Der Trägerbalken ist hierzu um eine Längsachse des Auslegers oder um eine parallel zu dieser verlaufenden Achse drehbar.

Des weiteren ist vorgesehen, dass dieser Tragbalken auch gegenüber der Längsachse des Auslegers kippbar ist. Hierdurch wird es möglich, eine Neigung des Banketts je nach Wunsch einzustellen bzw. zu bearbeiten. Dieses Kippen des Trägerbalkens kann durch eine beliebige Anordnung erzielt werden. Bevorzugt wird hier eine hydraulische Kolben-/Zylindereinheit, welche das Kippen des Tragbalkens durch entsprechende Hebelanordnungen bewirkt. Diese hydraulische Einheit kann an die Hydraulik des Trägerfahrzeuges angeschlossen werden.

Die durch Tragbalken und Verbindungsstange gebildete Parallelogrammanordnung hat den Vorteil, dass die Einbauwerkzeuge bei Verstellung der Arbeitsbreite in einer zueinander vorgegebenen Lage gehalten werden. D.h., es wird nur die Arbeitsbreite, nicht aber die sonstige Ausrichtung der Einbauwerkzeuge verstellt. Sowohl Trägerbalken als auch Verbindungsstange sollen dabei gelenkig mit beispielsweise Bügeln der Einbauwerkzeuge verbunden sein.

Die erwähnten Bügel sollen ebenfalls drehbeweglich mit dem Rest des Einbauwerkzeuges verbunden werden. Dieser besteht im wesentlichen aus einem Aufbau und weist eine Rüttelplatte auf, wobei in dem Aufbau die entsprechenden Vibrationselemente angeordnet sind.

Gleichzeitig mit der Bearbeitung des Banketts soll auch ein Bearbeiten der Bankettkante erfolgen. Hierzu wird an dem äussersten Einbauwerkzeug eine Kantenplatte vorgesehen, die um ein Scharnier schwenkbar ist. Dadurch kann ein gewünschter Winkel zwischen Kantenplatte und Einbauwerkzeug hergestellt werden, welcher dem vorgegebenen Bankettkantenwinkel entspricht. Das Verstellen der Kantenplatte gegenüber dem Einbauwerkzeug kann manuell oder durch jede entsprechende hydraulische oder pneumatische Einrichtung erfolgen.

### FIGURENBESCHREIBUNG

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Figur 1: eine Seitenansicht einer erfindungsgemässen Vorrichtung zum Bearbeiten von Strassenbauflächen;
- Figur 2: eine Draufsicht auf Teile der erfindungsgemässen Vorrichtung gemäss Figur 1;
- Figur 3: eine Seitenansicht der Teile der Vorrichtung gemäss Figur 2.

Eine erfindungsgemässe Vorrichtung zum Bearbeiten von Strassenbauflächen weist gemäss Figur 1 zwei Einbauwerkzeuge 1 und 2 auf, die an einem Tragbalken 3 angeordnet sind. Dieser Tragbalken 3 befindet sich an einem Ausleger 4 eines nicht näher gezeigten Trägerfahrzeugs, wobei der Tragbalken 3 eine strichpunktiert angedeutete Drehachse 5 aufweist, die parallel zu einer Längsachse 6 des Auslegers 4 verläuft.

Zur Verbindung mit dem Ausleger 4 ragen von einer dem Tragbalken 3 zugeordneten Verbindungsplatte 7 zwei Gabellaschen auf, wobei in Figur 1 nur die frontwärtige Gabellasche gezeigt ist. Diese Gabellaschen 8 nehmen zwischen sich den Ausleger 4 auf, wobei sie und der Ausleger 4 von einem Drehbolzen 9 durchsetzt sind. Da die Gabellasche 8 dreieckförmig ausgestaltet ist, befindet sich der Drehbolzen 9 in derjenigen Ecke des Dreiecks, welche der Verbindungsplatte 7 fern ist.

Um diesen Drehbolzen 9 kann die gesamte Einheit aus Tragbalken 3 und Einbauwerkzeugen 1 und 2 geschwenkt werden. Hierzu ist eine entsprechende Einrichtung vorgesehen, die aus einer Kolben-/Zylindereinheit 10 und zwei Hebelstreifen 11 und 12 besteht. Diese drei Elemente sind über ein Gelenk 13 miteinander verbunden, wobei die Kolben-/Zylindereinheit 10 und die Hebellasche 12 miteinander einen stumpfen Winkel einschliessen. Dies wird dadurch gewährleistet, dass die Hebellasche 11 das Gelenk 13 beabstandet von dem Ausleger 4 abstützt. Die Hebellasche 11 selbst weist eine weitere gelenkige Verbindung 14 mit dem Ausleger 4 auf.

Jedes Einbauwerkzeug 1, 2 besitzt einen Bügel 15, über den das Einbauwerkzeug 1, 2 an einem Drehbolzen 16 am Tragbalken 3 hängt. Der Bügel 15 übergreift, wie insbesondere in Figur 3 erkennbar, einen Aufbau 17, an den von unten her eine Rüttelplatte 18 anschliesst. Die Verbindung zwischen Bügel 15 und Aufbau 17 erfolgt über eine Drehachse 19, so dass der Aufbau 17 zusammen mit der Rüttelplatte 18 gegenüber dem Bügel 15 schwenkbar ist. Dies wird durch eine Ausnehmung 20 in dem Aufbau 17 ermöglicht.

In Figur 2 ist weiterhin erkennbar, dass etwa parallel zum Tragbalken 3 eine Verbindungsstange 21 angeordnet ist, die zusammen mit dem Tragbalken 3 ein Parallelogramm bildet. Hierzu ist die Verbindungsstange 21 mit den beiden Bügeln 15 der Einbauwerkzeuge 1 und 2 über ein Gelenk 22 bzw. 23 verbunden.

Des weiteren ist dem Einbauwerkzeug 1 eine Kantenplatte 24 zugeordnet, welche um ein Scharnier 25 schwenkbar ist. Dieses Verschwenken kann manuell oder auch hydraulisch durch eine nicht näher gezeigte bekannte Anordnung erfolgen.

### Die Funktionsweise der vorliegenden Erfindung ist folgende:

Zum Bearbeiten eines Banketts fährt ein entsprechendes Trägerfahrzeug beispielsweise auf einer gefertigten Strasse. Mit seinem Ausleger 4 senkt er die Einbauwerkzeuge 1 und 2 über das Bankett und bringt durch Drehen des Trägerbalkens 3 um die Drehachse 5 die Einbauwerkzeuge 1 und 2 in eine gewünschte Stellung. Beim Drehen des Trägerbalkens 3 um die Drehachse 5 werden die Einbauwerkzeuge 1 und 2 so ausgerichtet, dass die von ihnen zu bearbeitende Gesamtbreite vermindert oder erhöht wird. Ihre Anordnung in Fahrtrichtung des Fahrzeuges ändert sich jedoch nicht, da das von der Verbindungsstange 21 und dem Tragbalken 3 gebildete Parallelogramm gewährleistet, dass beispielsweise die Bügel 15 immer parallel zueinander verlaufen. Lediglich ihr Abstand zueinander in Fahrtrichtung wird verändert.

Wird beispielsweise ein leicht abgeschrägtes Bankett gewünscht, so kann der Tragbalken 3 durch Aus- oder Einfahren der Kolben-/Zylindereinheit 10 um den Drehbolzen 9 geschwenkt werden.

In vielen Fällen ist es auch wünschenswert, dass eine Bankettkante gleichzeitig mit bearbeitet wird. Dies geschieht durch die Kantenplatte 24, welche in einem bestimmten Winkel w schräggestellt wird.

Damit ist mit der erfindungsgemässen Vorrichtung ein Bankett mit gewünschter Neigung, Breite und Abwinkelung der Bankettkante gleichzeitig herstellbar.

### Bezugszeichenliste

| | |
|---|---|
| 1 | Einbauwerkzeug |
| 2 | Einbauwerkzeug |
| 3 | Tragbalken |
| 4 | Ausleger |
| 5 | Drehachse |
| 6 | Längsachse |
| 7 | Verbindungsplatte |
| 8 | Gabellasche |
| 9 | Drehbolzen |
| 10 | Kolben-/Zylindereinheit |
| 11 | Hebellasche |
| 12 | Hebellasche |
| 13 | Gelenk |
| 14 | gelenkige Verbindung |
| 15 | Bügel |
| 16 | Drehbolzen |
| 17 | Aufbau |
| 18 | Rüttelplatte |
| 19 | Drehachse |
| 20 | Ausnehmung |
| 21 | Verbindungsstange |
| 22 | Gelenk |
| 23 | Gelenk |
| 24 | Kantenplatte |
| 25 | Scharnier |
| W | Winkel |

## Patentansprüche

1. Vorrichtung zum Bearbeiten von Strassenbauflächen, insbesondere Bankettfertiger, mit zumindest zwei Einbauwerkzeugen (1, 2), welche miteinander verbunden und an einem Ausleger (4) angeordnet sind,
**dadurch gekennzeichnet,**
**dass** die Einbauwerkzeuge (1, 2) gelenkig an einem Tragbalken (3) angeordnet sind und parallel zum Tragbalken (3) eine Verbindungsstange (21) gelenkig mit den Einbauwerkzeugen (1, 2) verbunden ist, wobei Tragbalken (3) und Verbindungsstange (21) ein Parallelogramm ausbilden.

2. Vorrichtung nach Anspruch 1, **dadurch gekennzeichnet, dass** der Tragbalken (3) um eine Längsachse (6) des Auslegers (4) oder um eine parallel zu dieser verlaufenden Achse (5) dreht.

3. Vorrichtung nach Anspruch 1 oder 2, **dadurch gekennzeichnet, dass** der Tragbalken (3) gegenüber der Längsachse (6) des Auslegers (4) kippbar ist..

4. Vorrichtung nach einem der Ansprüche 1 bis 3, **dadurch gekennzeichnet, dass** vom Einbauwerkzeug (1, 2) ein Bügel (15) aufragt, der etwa mittig eine Drehachse (16) mit dem Tragbalken (3) ausbildet.

5. Vorrichtung nach Anspruch 4, **dadurch gekennzeichnet, dass** der Bügel (15) mit seinen Bügelschenkeln drehbeweglich mit einem Aufbau (17) des Einbauwerkzeuges (1, 2) verbunden ist.

6. Vorrichtung nach wenigstens einem der Ansprüche 1 bis 5, **dadurch gekennzeichnet, dass** das Einbauwerkzeug (1, 2) eine Rüttelplatte (18) aufweist.

7. Vorrichtung nach wenigstens einem der Ansprüche 1 bis 6, **dadurch gekennzeichnet, dass** an dem äussersten Einbauwerkzeug (1) eine Kantenplatte (24) angeordnet ist.

8. Vorrichtung nach Anspruch 7, **dadurch gekennzeichnet, dass** die Kantenplatte (24) über ein Scharnier (25) mit dem Einbauwerkzeug (1) verbunden ist.

9. Vorrichtung nach Anspruch 7 oder 8, **dadurch gekennzeichnet, dass** ein Winkel (w) zwischen Einbauwerkzeug (1) und Kantenplatte (24) verstellbar ist.

10. Vorrichtung nach Anspruch 9, **dadurch gekennzeichnet, dass** der Winkel durch hydraulisches Schwenken der Kantenplatte (24) verstellbar ist.

## Claims

1. Device for machining road construction areas, in particular side-strip finisher, having at least two installer (1, 2) connected with each other and arranged on an extension arm (4),
**characterised in**
**that** the installer (1, 2) are articulated on a beam (3), and parallel to the beam (3) a connecting rod (21) is articulated with the installer (1, 2), wherein beam (3) and connecting rod (21) form a parallelogram .

2. Device according to claim 1, **characterized in that** the beam (3) rotates around a longitudinal axis (6) of the extension arm (4) or around an axis (5) running parallel to the longitudinal axis.

3. Device according to claim 1 or 2, **characterized in that** the beam (3) is tiltable with respect to the longitudinal axis (6) of the extension arm (4).

4. Device according one of the claims 1 to 3, **characterized in that** a clamp (15) protrudes from the installer (1, 2) and forms approximately in the center a rotating axis (16) with the beam (3).

5. Device according to claim 4, **characterized in that** the clamp with its clamp legs (15) is rotatable connected with an assembly (17) of the installer (1,2).

6. Device according to at least one of the claims 1 to 5, **characterized in that** the installer (1, 2) comprises a vibratory plate (18).

7. Device according to at least one of the claims 1 to 6, **characterized in that** an edge plate (24) is arranged at the outermost installer (1)

8. Device according to claim 7, **characterized in that** the edge plate (24) is connected by means of a hinge (25) with the installer (1).

9. Device according to claim 7 or 8, **characterized in that** an angle (w) between installer (1) and edge plate (24) is adjustable.

10. Device according to claim 9, **characterized in that** the angle is adjustable through hydraulically pivoting of the edge plate (24).

## Revendications

1. Dispositif pour le traitement de surfaces routières, en particulier finisseur d'accotement, avec au moins deux outils incorporés (1, 2) qui sont reliés entre eux et disposés sur un bras téléscopique (4),
**caractérisé par le fait que**
les outils incorporés (1, 2) sont disposés de manière articulée sur une poutre de support (3) et que, parallèlement à la poutre de support (3), un tirant (21) est connecté de manière articulée aux outils incorporés (1, 2), la poutre de support (3) et le tirant (21) formant un parallélogramme.

2. Dispositif selon la revendication 1, **caractérisé par le fait que** la poutre de support (3) tourne autour d'un axe longitudinal (8) du bras téléscopique (4) ou d'un axe (5) s'étendant parallèlement à ce dernier.

3. Dispositif selon la revendication 1 ou 2, **caractérisé par le fait que** la poutre de support (3) peut être basculée par rapport à l'axe longitudinal (6) du bras téléscopique (4).

4. Dispositif selon l'une des revendications 1 à 3, **caractérisé par le fait que** de l'outil incorporé (1, 2) s'élève un étrier (15) qui forme environ au centre un axe de rotation (16) avec la poutre de support (3).

5. Dispositif selon la revendication 4, **caractérisé par le fait que** l'étrier (15) est connecté par ses branches d'étrier de manière mobile en rotation à une superstructure (17) de l'outil incorporé (1, 2)

6. Dispositif selon au moins l'une des revendications 1 à 5, **caractérisé par le fait que** l'outil incorporé (1, 2) présente une plaque vibrante (18).

7. Dispositif selon au moins l'une des revendications 1 à 6, **caractérisé par le fait que** sur l'outil incorporé extrême extérieur (1) est disposé une plaque de bord (24).

8. Dispositif selon la revendication 7, **caractérisé par le fait que** la plaque de bord (24) est connectée par l'intermédiaire d'une charnière (25) à l'outil incorporé (1).

9. Dispositif selon la revendication 7, **caractérisé par le fait qu'**un angle (w) entre l'outil incorporé (1) et la plaque de bord (24) est réglable.

10. Dispositif selon la revendication 9, **caractérisé par le fait que** l'angle est réglable par pivotement hydraulique de la plaque de bord (24).
